# EUROPÄISCHE PATENTSCHRIFT

(11) **EP 0 057 372 B1**
(45) Veröffentlichungstag und Bekanntmachung des Hinweises auf die Patenterteilung: **17.04.1985**
(21) Anmeldenummer: 82100352.2
(22) Anmeldetag: 19.01.1982
(51) Int. Cl.: E04B 5/48, E04F 15/02

(54) **Hohlboden**
Hollow floor
Plancher creux

(30) Priorität: 04.02.1981 DE 3103632
(43) Veröffentlichungstag der Anmeldung: 11.08.1982
(73) Patentinhaber: Schmidt Reuter Ingenieurgesellschaft mbH & Co. KG, D-5000 Köln 30 (DE)
(72) Erfinder: Radtke, Wolfgang, D-5063 Steinenbrück (DE); Borbely, György, Dipl.-Ing., D-5014 Kerpen-Mödrath (DE); Pallhorn, Sebald, Dipl.-Ing., D-8752 Goldbach (DE); Höllfritsch, Erich, Dipl.-Volkswirt, D-8501 Behringersdorf (DE)
(74) Vertreter: Selting, Günther, Dipl.-Ing.

## Beschreibung

Die Erfindung betrifft einen Hohlboden mit einer über Tragfüße auf einem Unterboden ruhenden und mit dem Unterboden einen Hohlraum bildenden Oberboden, dem die Tragfüße in Form kreisförmiger Noppen, welche mit dem Material des Oberbodens ausgefüllte, eine glatte Beschichtung bildende Formteile aufweisen, fest angeformt sind, wobei die Tragfüße eine gewölbeartige Struktur ohne ebene Seitenflächen bilden und sich kontinuierlich nach oben erweiternd, knickfrei in den horizontalen Oberboden übergehen.

Ein bekannter Hohlboden dieser Art (US-A-3 442 058) weist Tragfüße auf, die durch Ausgießen von Formteilen mit Estrich gebildet werden. Diese Formteile bestehen aus vorgegossenem Beton, Gips, glasiertem Ton od. dgl., also in jedem Fall aus einem starren Material. Die Formteile sind an den Unterseiten der Tragfüße offen. Wenn aus solchen Formteilen ein Hohlboden hergestellt wird, kann es geschehen, daß die unteren Enden der einzelnen Formteile nicht oder nicht voll auf dem Unterboden aufstehen, weil dieser entweder rauh oder uneben ist. Dies ist insbesondere dann der Fall, wenn der Unterboden aus Rohbeton besteht. In solchen Fällen quillt der eingefüllte Beton aus den unteren Enden der Tragfüße heraus und bildet auf dem Unterboden einen Sockel mit unregelmäßiger rauher Außenseite. Bei dem bekannten Doppelboden werden vor dem Gießen des Oberbodens Rohre verlegt, die anschließend von dem Estrich des Oberbodens umschlossen werden. Diese Rohre dienen zur Aufnahme von Kabeln und Leitungen. Sie führen jeweils nur zu ganz bestimmten Stellen, so daß es nicht möglich ist, Leitungen nachträglich zu beliebigen Stellen zu verlegen. Bei dem bekannten Hohlboden bilden die Tragfüße eine Gewölbestruktur und ihr Querschnitt verringert sich kontinuierlich nach unten hin. Die Wände der Tragfüße stoßen unter einem Aufsitzwinkel von ca. 60° auf den Unterboden.

Bekannt ist ferner ein Hohlboden, bei dem die die Füße bildenden Formteile aus einem Kunststoff bestehen und unten geschlossen sind (DE-C-1 123 817). Die Formteile haben ebene Seitenflächen, um eine wabenförmige Struktur zu bilden. Die Formteile dienen als Feuchtigkeitssperre, als Wanne gegen Grundwasser und zur Erzeugung eines Luftpolsters zur thermischen Isolierung. Ihre Füße stoßen nicht annähernd rechtwinklig auf den Boden.

Es ist grundsätzlich bekannt, den Hohlboden eines Doppelbodens zur Verlegung von Kabeln und Rohren zu benutzen. Hierbei besteht der Oberboden stets aus Platten, die einzeln aufgenommen werden können.

Der Erfindung liegt die Aufgabe zugrunde, einen Hohlboden der eingangs genannten Art so auszubilden, daß er für das nachträgliche Einziehen von Kabeln, Schlauchleitungen und anderen Leitungen geeignet ist, ohne daß sich diese an Umlenkstellen an den Tragfüßen festziehen.

Diese Aufgabe wird durch die im kennzeichnenden Teil des Anspruchs 1 angegebenen Merkmale gelöst.

Wenn bei einem Hohlboden, bei dem der Oberboden zusammen mit den Tragfüßen durch Ausgießen von Formteilen hergestellt ist und nicht einzelne Teile des Oberbodens nachträglich entfernt werden können, Kabel, Leitungen u. dgl. eingezogen werden sollen, besteht die Gefahr, daß die Leitungen sich an den Tragfüßen reiben oder verklemmen. Insbesondere wenn die Leitung im Hohlboden nicht geradlinig verlegt werden kann, können Verhakungen, Verklemmungen und Umlenkreibungen an den Tragfüßen des Hohlbodens auftreten. Dadurch, daß nach der Erfindung die Umfangswandungen der Füße nahezu senkrecht auf den Unterboden stoßen, werden Keile und Zwickel, an denen sich Leitungen während des Einziehens verklemmen könnten, vermieden. Durch die gewölbeartige Ausbildung der Hohlräume wird erreicht, daß keine ebenen Flächen vorhanden sind, an denen ein Leitungsstau auftreten könnte. Das freie Ende einer eingeschobenen Leitung wird beim Anstoßen stets von einer abgerundeten Fläche geführt. Da die Formteile der Füße an ihrer Unterseite vollständig geschlossen sind, wird verhindert, daß Material des Oberbodens aus den Füßen austreten und im Fußbereich eine rauhe Oberfläche bilden kann.

Das Material, aus dem die Schalung besteht, ist so biegsam und geschmeidig, daß es sich bei Belastung mit Estrich etwaigen Unebenheiten des Unterbodens anpaßt. Dieses Flächenmaterial wird mit der plastischen Masse bedeckt, die nicht nur die nach unten gerichteten, später die Tragfüße bildenden Ausbauchungen des Flächenmaterials ausfüllt, sondern den Oberboden bildet. Die Nivellierung wird an der Oberfläche des Oberbodens durchgeführt und nicht an den den Oberboden tragenden Tragfüßen. Damit entfallen die sonst erforderlichen Nivellierungsarbeiten.

Die aus dem Flächenmaterial bestehende Schalung verhindert ein Hindurchdringen der fließfähigen Masse. Sie muß daher eine solche Dichtigkeit haben, daß sie die Unterseite des Oberbodens und die Außenseite der Tragfüße formt, ohne daß eine wesentliche Menge der fließfähigen Masse in den zwischen dem Flächenmaterial und dem Unterboden gebildeten Hohlraum gelangt. Vorzugsweise besteht die fließfähige Masse aus einer selbstnivellierenden Suspension, die von selbst eine exakt horizontale und glatte Oberfläche bildet. Die fließfähige Masse kann jedoch auch eine breiförmige Konsistenz haben, was allerdings eine mechanische Glättung erfordert. Das Flächenmaterial verbleibt nach Art einer verlorenen Schalung an dem Oberboden und den Tragfüßen und bildet eine Beschichtung der Wand des Hohlraumes.

Ebenso kann zur Verringerung der Reibung für einzuziehende Kabel, Schläuche od. dgl. der Unterboden eine glatte Beschichtung aufweisen. Diese glatte Beschichtung besteht vorzugsweise aus einer relativ harten Druckverteilschicht, die auf einer relativ weichen Dämmschicht angeordnet ist. Die Dämmschicht dient zur Wärme- und Schallisolierung. Sie besteht aus einem weichen Material, wie Schaumstoff oder Glasfaserplatten. Dieses weiche Material, das eine gute Wärmeisolierung und Schalldämmung nach unten hin bewirkt, hat aber eine relativ weiche Oberfläche. Es ist daher mit der Druckverteilschicht bedeckt, auf der die Füße des Oberbodens stehen. Der Druck der Füße wird über die Druckverteilschicht auf jeweils eine größere Fläche der Dämmschicht verteilt, so daß diese keine örtlichen Eindrückungen erleidet.

Um zu verhindern, daß sich ein Luftschall, der beispielsweise durch strömende Luft hervorgerufen wird, im Hohlboden fortsetzt, ist die Druckverteilschicht mit Löchern zur Schallabsorption versehen. Der Luftschall dringt duch die Löcher hindurch in die Dämmschicht ein und wird in dieser absorbiert. Auf diese Weise werden Vielfachreflektionen des Luftschalls im Hohlraum vermieden.

Das profilierte Flächenmaterial kann als Bahnenware oder in Plattenform vorliegen, wobei die Bahnen oder Platten jedoch abdichtend so verbunden werden müssen, daß eine durchgehende Gießform für den ortgegossenen durchgehenden Oberboden entsteht. Daher sind die Ränder des Flächenmaterials in der Regel als ineinandergreifende oder gegeneinanderlegbare geradlinige Leisten ausgeführt. Das biegbare Flächenmaterial kann bereichsweise durch weitere ausschmelzbare Kunststoffe armiert werden oder mit Metalleinlagen zur Verbesserung der Wärmeleitung und Stabilität kombiniert werden.

Im folgenden werden unter Bezugnahme auf die Zeichnungen Ausführungsbeispiele der Erfindung näher erläutert. Es zeigt
Fig. 1 einen Querschnitt durch einen Hohlboden,
Fig. 2 einen Querschnitt durch eine andere Ausführungsform des Hohlbodens und
Fig. 3 in Draufsicht die Anordnung der Tragfüße bei dem Hohlboden nach Fig. 2.

Der in Fig. 1 im Schnitt dargestellte Hohlboden besteht aus dem Unterboden 10, 11, 12 und dem darüber angeordneten Oberboden 13. Der Unterboden 10, 11, 12 besteht aus einer Betonplatte 10, einer darüber angeordneten Wärmedämmschicht 11 und einem über der Wärmedämmschicht 11 angeordneten Metallblech 12 zur besseren Lastverteilung. Das Metallblech 12 weist Löcher auf.

Auf den Unterboden 10, 11, 12 wird zur Bildung des Oberbodens 13 zunächst eine Form 14 aus einer tiefgezogenen Kunststoffolie aufgelegt.

Die Form 14 ist selbsttragend. Sie weist zahlreiche nach unten vorstehende Noppen oder Rippen 15 auf. Die Unterseiten der Rippen 15 liegen auf dem Blech 12 auf. Die Form 14 ist insgesamt flexibel bzw. biegbar, so daß sie sich etwaigen Unebenheiten des Unterbodens 10, 11, 12 anpaßt.

Die Ränder 16 der Form 14 sind als durchgehend gleichförmig profilierte Leisten ausgebildet, die auf dem Niveau der erhabenen Flächenbereiche der Form 14 liegen. Die Ränder 16 weisen eine nutartige Ausbauchung auf, so daß die Ausbauchungen zweier aneinander angrenzender Formen 14 abdichtend ineinandergesetzt werden können. Die Ränder 16 können ferner mit einem Kleber oder durch Verschweißen miteinanderverbunden werden, so daß die Platten eine insgesamt abdichtende Gießform für den Oberboden 13 ergeben.

In den Noppen oder Rippen 15 sind Füllkörper 25 aus Rollkies eingefüllt, die über die Form 14 hinaus in den Bereich des späteren Oberbodens hineinragen.

Der Oberboden 13 wird aus einem Fließestrich erzeugt, der auf die Form 14 aufgebracht wird, und dabei die Füllkörper 25 umschließt und einbettet. Dabei werden in den Rippen 15 der Form 14 die Tragfüße 17 gebildet und über diesen entsteht eine die gesamte Form 14 bedeckende Schicht 18. Die Oberfläche des Fließestirchs wird erforderlichenfalls glattgestrichen, so daß sie unabhängig von Unebenheiten des Unterbodens 10, 11, 12 eine horizontale Fläche bildet. Der Höhenausgleich erfolgt also dadurch, daß die Schicht 18 an verschiedenen Stellen erforderlichenfalls unterschiedliche Stärken erhält.

Wenn der Fließestrich erhärtet ist, verbleibt die Form 14 in dem Hohlboden, so daß sie eine die Tragfüße 17 eng umschließende glatte Beschichtung bildet. Werden in den Hohlraum Elektrokabel oder andere Rohrleitungen eingebracht, gleiten diese entlang der Beschichtung, so daß sie nicht in Kontakt mit einer relativ rauhen Beton- oder Mörtelfläche kommen.

In den Fig. und 3 ist ein Hohlboden dargestellt, bei dem die Füße 17 ebenfalls kreisförmige Noppen sind, die jeweils gleiche Abstände voneinander haben. Die Tragfüße 17 sind in Reihen angeordnet und die Tragfüße zweier Reihen liegen jeweils auf Lücke. Dadurch entsteht eine gleichmäßige Tragstruktur und Lastverteilung. Außerdem werden innerhalb des Hohlbodens geradlinige Kanäle für den Luftdurchtritt vermieden. Die Luft wird an den Tragfüßen 17 verwirbelt und verzweigt, so daß der Wärmeübergang zum Oberboden 13 verbessert wird. Zwischen den Tragfüßen 17 befindet sich eine Gewölbestruktur, d. h. der Durchmesser der Tragfüße 17 erweitert sich nach oben hin, so daß jeder Tragfuß - im Querschnitt gesehen - in Form eines Bogens in den benachbarten Tragfuß übergeht. Durch diese Gewölbestruktur wird ebenfalls die Tragfähigkeit des Oberbodens 13 erhöht, so daß die durchgehende Oberschicht 18 relativ dünne ausgebildet werden kann.

Die Folie 26, die die verlorene Schalung für den Oberboden 13 und die Tragfüße 17 nach Fig. 3 bildet, bleibt Bestandteil des Hohlbodens, so daß sie die Tragfüße 17 auch nach Fertigstellung des Hohlbodens umgibt. Diese Folie besteht in einigen Bereichen des Hohlbodens aus einer Kunststoffolie und in anderen Bereichen des Hohlbodens aus einer Metallfolie oder einer kombinierten Metall/Kunststoff-Folie, um den Wärmeübergang von dem Hohlraum in das Material des Oberbodens 13 hinein zu beeinflussen.

## Patentansprüche

1. Hohlboden mit einer über Tragfüße auf einem Unterboden ruhenden und mit dem Unterboden einen Hohlraum bildenden Oberboden (13), dem die Tragfüße (17) in Form kreisförmiger Noppen, welche mit dem Material des Oberbodens ausgefüllte, eine glatte Beschichtung bildende Formteile (26) aufweisen, fest angeformt sind, wobei die Tragfüße (17) eine gewölbeartige Struktur ohne ebene Seitenflächen bilden und sich kontinuierlich nach oben erweiternd, knickfrei in den horizontalen Oberboden (13) übergehen, dadurch gekennzeichnet, daß die Formteile (26) aus einem sich beim Auffüllen der Kontur des Unterbodens im wesentlichen anpassenden, biegsamen und geschmeidigen Material bestehen und an ihrer Unterseite vollständig geschlossen sind, und daß die Umfangswandungen der Tragfüße (17) im wesentlichen senkrecht auf den Unterboden (10, 11, 12) stoßen, derart, daß Kabel u. dgl. reibungsfrei und ohne keilförmige Verklemmung an den Tragfüßen und ohne Leitungsstau in den Hohlraum einschiebbar sind.

2. Hohlboden nach Anspruch 1, dadurch gekennzeichnet, daß der Unterboden (10, 11, 12) eine glatte Beschichtung (12) aufweist.

3. Hohlboden nach Anspruch 1 oder 2, dadurch gekennzeichnet, daß der Unterboden (10, 11, 12) eine relativ weiche Dämmschicht (11) und darüber eine relativ harte Druckverteilschicht (12) aufweist.

4. Hohlboden nach Anspruch 3, dadurch gekennzeichnet, daß die Druckverteilschicht (12) Löcher zur Schallabsorption aufweist.

## Claims

1. Hollow floor comprising an upper floor (13) which rests with supporting feet on a bottom floor to form therewith a hollow space and to which the supporting feet (17) are connected integrally in the form of circular knubs comprising molding elements (26) filled with the material of the upper floor and having a smooth coating, the supporting feet (17) forming a vault-like structure without plane lateral faces and being flared continuously in upward direction to pass over into the horizontal upper floor (13) without a bend, characterized in that the molding elements (26) consist of a flexible and soft material which, as it is filled in, adapts itself substantially to the contour of the bottom floor, the underside of the moldings being completely closed, and that the peripheral walls of the supporting feet (17) abut against the bottom floor (10,11,12) in a substantially perpendicular direction so that cables or the like may be introduced into the hollow space free of friction and without a wedge-type jamming at the supporting feet as well as without an accumulation of the conduits.

2. Hollow floor according to claim 1, characterized in that the bottom floor (10, 11, 12) comprises a smooth coating (12).

3. Hollow floor according to claim 1 or 2, characterized in that the bottom floor (10, 11, 12) comprises a relatively soft insulating layer (11) underlying a relatively hard pressure distributing layer (12).

4. Hollow floor according to claim 3, characterized in that the pressure distributing layer (12) comprises holes for sound absorption.

## Revendications

1. Plancher creux comportant une dalle supérieure (13) reposant sur une dalle inférieure par des pieds de support et formant avec la dalle inférieure un espace creux, les pieds de support (17) étant fixement conformés à ladite planche supérieure sous forme de piliers circulaires qui présentent des parties profilées (26) formant un revêtement uni, remplies par le matériau de la dalle supérieure, les pieds de support (17) formant une structure de type bombé sans surface latérale plane et allant en s'élargissant de façon continue vers le haut pour passer sans cassure dans la dalle supérieure (13) horizontale, caractérisé par le fait que les parties profilées (26) sont constituées en un matériau flexible et malléable s'adaptant sensiblement au contour de la dalle inférieure lors du remplissage et sont entièrement fermées sur leur face inférieure, et que les parois périphériques des pieds de support (17) viennent buter de façon sensiblement verticale sur la dalle inférieure (10, 11, 12), de façon que des câbles et analogues puissent être insérés dans l'espace creux sans friction et sans coincement contre les pieds de support et également sans accumulation de conduits.

2. Plancher creux selon la revendication 1, caractérisé par le fait que la dalle inférieure (10, 11, 12) présente un revêtement (12) uni.

3. Plancher creux selon la revendication 1 ou 2, caractérisé par le fait que la dalle inférieure (10, 11, 12) présente une couche isolante (11) relativement souple etpar dessus celle-ci une couche de répartition des pressions (12) relativement dure.

4. Plancher creux selon la revendication 3, caractérisé par le fait que la couche de répartition des pressions (12) présente des trous pour l'absorption du bruit.
